# EUROPÄISCHE PATENTSCHRIFT

(11) **EP 0 562 298 B1**
(45) Veröffentlichungstag und Bekanntmachung des Hinweises auf die Patenterteilung: **08.01.1997**
(21) Anmeldenummer: 93103015.9
(22) Anmeldetag: 26.02.1993
(51) Int. Cl.: F17B 1/08

(54) **Gasbehälter**
Gas holder
Gazomètre

(30) Priorität: 25.03.1992 DE 9203994 U
(43) Veröffentlichungstag der Anmeldung: 29.09.1993
(73) Patentinhaber: JPM INGENIEURTECHNIK GmbH, D-24558 Henstedt-Ulzburg (DE)
(72) Erfinder: Meyer, Jan Peter, W-2359 Henstedt-Ulzburg (DE); Hänelt, Burkhardt, Dr.-Ing., W-2360 Bad Segeberg (DE)
(74) Vertreter: von Raffay, Vincenz, Dipl.-Ing.

(56) Entgegenhaltungen:
- WO-A-83/03884
- WO-A-84/03930
- GB-A- 307 179
- US-A- 2 415 322

## Beschreibung

Die Erfindung betrifft einen Gasbehälter nach dem Oberbegriff des Anspruches 1.

Ein derartiger Gasbehälter ist aus der WO-A-8 303 884 bekannt. Die Seile greifen nicht direkt an der Unterseite der Membran an, sondern sie laufen dort über Rollen. Die Seile beginnen am Boden des Gasbehälters, laufen über die Rollen, die an der Unterseite der Membran befestigt sind, zu einem Gewicht, das beispielsweise durch ein Rost gebildet sein kann. Das Gewicht befindet sich in dem Gasbehälter. Die Hubbewegung, die die Membran durchführt, ist halb so groß wie diejenige des Gewichtes. Wenn das Gewicht den Boden des Gasbehälters erreicht hat, verbleibt ein großer Raum unterhalb der Membran, der nicht entleert wird.

Der Erfindung liegt die Aufgabe zugrunde, einen Gasbehälter der eingangs genannten Art zu schaffen, bei dem die Membran sicher geführt und insbesondere waagerecht gehalten wird und dennoch eine vollständige Entleerung des Behälters möglich ist.

Diese Aufgabe wird grundsätzlich durch das Kennzeichen des Anspruches 1 gelöst.

Dadurch, daß die Seile an der Unterseite der Membran angreifen und über die Umlenkrollen am Boden des Behälters geführt sind, ist sichergestellt, daß die Membran ihren Hub sehr weit nach unten bis in die Nähe des Bodens durchführen kann. Hierdurch ist sichergestellt, daß der Behälter vollständig entleert werden kann, da die Membran sich praktisch bis in den Bodenbereich in die Nähe der Umlenkrollen bewegen kann. Durch den gleichmäßigen Angriff mehrerer Seile an der Unterseite der Membran und Zusammenfassung zu einer gemeinsamen Seilführung, wird sichergestellt, daß eine Verkantung der Membran nicht stattfinden kann, da ein Seil nicht vorlaufen kann.

In vorteilhafter Weise ist der Gasbehälter nach der Erfindung so ausgebildet, wie in Anspruch 2 angegeben. Die Tatsache, daß das Gewicht in einem gesonderten Schacht an der Seite auf- und abbewegbar ist, ermöglicht eine exakte Höhenstandskontrolle, da die Stellung des Gewichtes jederzeit abgelesen werden kann und ein Maß für die Stellung der Membran ist. Auch ist der Schacht für Wartungszwecke jederzeit leicht zugänglich. Es ist nicht erforderlich, den Behälterraum selbst hierzu zu betreten. Da der Schacht im normalen Betrieb unter Gasdruck steht, ist es nicht erforderlich, die Seilführung gegen die Umgebung abzudichten.

In vorteilhafter Weise ist der Gasbehälter so weitergebildet, wie in Anspruch 3 angegeben.

Im folgenden wird die Erfindung unter Hinweis auf die Zeichnung anhand eines Ausführungsbeispieles näher erläutert.

Es zeigt:
- Fig. 1: eine schematische, perspektivische Darstellung, teilweise geschnitten, einer Ausführungsform eines Gasbehälters nach der Erfindung;
- Fig. 2: eine Einzelheit der Seilführung in einem zum Gasraum gehörenden Schacht der Ausführungsform nach Fig. 1.

Der in der Zeichnung dargestellte Gasbehälter ist grundsätzlich üblicher Bauart. Er besteht beispielsweise aus einem zylindrischen Außenmantel. Nach oben abgeschlossen wird der Gasbehälter durch eine Membran 1, die eine metallische Konstruktion oder ein beschichtetes Gewebe aufweist. Am Außenumfang erfolgt die Abdichtung in üblicher Weise durch einen Stülpmantel 2, der so ausgelegt ist, daß er die Auf- und Abbewegungen der Membran mitmacht und diese hierbei nicht behindert. Ein Spannring 7 dient der Halterung der Membran und des Stülpmantels, die an diesem festgeklemmt sind.

Nach unten innerhalb des Gasraumes sind an der Membran über den Spannring 7 eine Anzahl von Seilen 4 gleichmäßig am Außenumfang verteilt befestigt. Diese Seile laufen über Umlenkrollen 5 am Boden des Behälters zu einer gemeinsamen Seilführung zusammen, an deren Ende ein Gewicht 3 befestigt ist. Diese Seilführung ist mit dem Gegengewicht 3 in einem Schacht 6 an der einen Seite des Gasbehälters angeordnet. Der Schacht 6 bildet Teil des Gasraumes, d.h. er steht unter Gasdruck, so daß die Seilführung nicht nach außen erfolgt und so keine Abdichtung nach außen erforderlich ist.

Das Gewicht 3, das praktisch ein Gegengewicht für die Membran 1 bildet, kann so ausgelegt werden, daß ein geringer Druck in dem Gasraum einstellbar ist, der eine leichte Füllung ohne nennenswerten Widerstand ermöglicht. Beispielsweise kann dieser Druck bei 0,2 bar liegen.

## Patentansprüche

1. Gasbehälter, dessen Gasraum durch eine auf dem Gas schwimmende Membran (1) und einen Stülpmantel (2) nach oben abgeschlossen ist, wobei die Membran durch ein Gewicht (3) belastet ist, daß über an der Unterseite der Membran angreifende und innerhalb des Gasraumes verlaufende Seile (4) gehalten ist, dadurch gekennzeichnet, daß die gleichmäßig an der Unterseite der Membran angreifenden Seile (4) über am Boden angeordnete Umlenkrollen (5) zu einer gemeinsamen Seilführung zusammenlaufen, an deren Ende das Gewicht (3) befestigt ist.

2. Gasbehälter nach Anspruch 1, dadurch gekennzeichnet, daß die zu einer gemeinsamen Seilführung zusammengelaufenen Seile (4) mit dem Gewicht (3) in einem Schacht (6) an der Seite angeordnet sind, wobei der Schacht unter Gasdruck steht.

3. Gasbehälter nach Anspruch 1 oder 2, dadurch gekennzeichnet, daß die Membran (1) und der Stülpmantel (2) durch einen Spannring gehalten sind, an dem auch die Seile (4) gleichmäßig befestigt sind.

## Claims

1. Gas holder, whose gas space is sealed off at the top by a membrane (1) floating on the gas and an inverted jacket (2), the membrane being loaded by a weight (3), which is secured by cables (4) acting on the underside of the membrane and running within the gas space, characterized in that the cables (4) acting uniformly on the underside of the membrane run together to a common cable guide by means of guide pulleys (5) located on the bottom and to the end of which is fixed the weight (3).

2. Gas holder according to claim 1, characterized in that the cables (4) running together to form a common cable guide are arranged with the weight (3) in a shaft (6) on the side, the shaft being under gas pressure.

3. Gas holder according to claim 1 or 2, characterized in that the membrane (1) and inverted jacket (2) are secured by a locking ring to which are also uniformly fixed the cables (4).

## Revendications

1. Gazomètre, dont le volume gazométrique est fermé dans la partie supérieure par une membrane (1) qui flotte sur le gaz et une chemise de recouvrement (2), la membrane étant sollicitée par un poids (3), qui est maintenu par des cordes (4) qui viennent en prise sur la face inférieure de la membrane et s'étendent à l'intérieur du volume gazométrique, caractérisé en ce que les cordes (4) qui viennent en prise régulièrement sur la face inférieure de la membrane, passent autour de poulies de guidage (5), montées sur le fond, du réservoir et se regroupent pour former un guidage commun de cordes, à l'extrémité duquel est fixé le poids (3).

2. Gazomètre selon la revendication 1, caractérisé en ce que les cordes (4) qui sont regroupées en un guidage commun de cordes, ainsi que le poids (3) sont disposés dans un puits (6), situé sur un côté, le puits étant maintenu sous pression de gaz.

3. Gazomètre selon la revendication 1 ou 2, caractérisé en ce que la membrane (1) et la chemise de recouvrement (2) sont maintenues par un collier tendeur, auquel sont également fixées les cordes (4), de façon régulière.
